# EUROPÄISCHE PATENTSCHRIFT

(11) **EP 2 818 600 B1**
(45) Veröffentlichungstag und Bekanntmachung des Hinweises auf die Patenterteilung: **19.04.2017**
(21) Anmeldenummer: 13173719.9
(22) Anmeldetag: 26.06.2013
(51) Int. Cl.: E03F 5/04

(54) **Bodeneinlauf mit justierbarer Blende**
Floor drain with adjustable wall cover
Bouche d'égout comprenant un couvercle ajustable

(43) Veröffentlichungstag der Anmeldung: 31.12.2014
(73) Patentinhaber: Geberit International AG, 8645 Jona (CH)
(72) Erfinder: Schintler, Michael, 8330 Pfäffikon ZH (CH)
(74) Vertreter: Frischknecht, Harry Ralph

(56) Entgegenhaltungen:
- EP-A1- 2 333 171
- EP-A1- 2 568 095
- EP-A2- 2 333 174
- DE-U1-202009 017 854
- DE-U1-202011 050 604

## Beschreibung

### TECHNISCHES GEBIET

Die vorliegende Erfindung betrifft eine Einlaufanordnung für eine sanitäre Installation, insbesondere einen Bodenablauf einer Dusche mit einer Einstelleinheit und einer Blende für ein Einlaufgehäuse der sanitären Installation nach Anspruch 1.

### STAND DER TECHNIK

In der Sanitärtechnik sind Blenden ein weit verbreitetes Mittel um verschiedenste Elemente abzudecken. Beispielsweise dienen Blenden der Sichtabdeckung von Einlaufgehäusen bei Bodenabläufen.

Eine derartige Blende ist beispielsweise aus der EP 2 236 683 bekannt geworden. Die Blende nach der EP 2 236 683 kann über eine Kippbewegung am Einlaufgehäuse befestigt werden. Nachteilig an der Blende nach der EP 2 236 683 ist, dass die Blende nicht zur Wand ausgerichtet werden kann.

Die EP 2 333 171 zeigt einen Bodenablauf für eine sanitäre Installation, wobei Elemente des Bodenablaufs über Stellschrauben an die Einbausituation angepasst werden können. Dabei kann insbesondere ein Rahmen mit dem Bezugszeichen 8 in eine Dimension ausgerichtet werden.

Die EP 2 333 174 zeigt ein Duschablaufsystem und ein Aufnahmeelement für ein Duschablaufsystem. Ein Blendenelement ist in der Tiefe und seiner Höhe, also in zwei verschiedene translatorische Richtungen, einstellbar ausgebildet.

Die DE 20 2011 050 604 offenbart einen Bodenablauf mit einer als Blende dienenden Platte, welche in horizontaler als auch in vertikaler Richtung justierbar ist.

Aus der DE 20 2009 017 854 ist sodann eine Duschrinnenanordnung bekannt geworden, welche im Wesentlichen nicht ausrichtbar sind.

Zusammengefasst ergeht aus den aus dem Stand der Technik bekannten Bodenabläufen, der Nachteil, dass deren Blenden nur ungenügend einstellbar sind. In der Praxis findet der Installateur sehr unterschiedliche Einbausituationen vor. Die aus dem Stand der Technik bekannten Bodenabläufe haben dabei den Nachteil, dass die flexibel genug an die verschiedensten Einbausituationen einstellbar sind, so dass eine einwandfreie, insbesondere flächenbündige, Montage der Blende nicht erreichbar ist.

### DARSTELLUNG DER ERFINDUNG

Ausgehend von diesem Stand der Technik liegt der Erfindung eine Aufgabe zugrunde, eine Einlaufanordnung mit einer Blendenanordnung anzugeben, welche die flächenbündige Ausrichtung der Blendenanordnung zur Wand in unterschiedlichen Einbausituationen erlaubt.

Diese Aufgabe löst der Gegenstand von Anspruch 1. Demgemäss umfasst Einlaufanordnung für eine sanitäre Installation, insbesondere einen Bodenablauf einer Dusche, ein Einlaufgehäuse mit einer Wandung, die einen Innenraum begrenzt, einer Einlassöffnung und einer Auslassöffnung, und mindestens eine Blendenanordnung umfassend eine Einstelleinheit und eine mit der Einstelleinheit verbindbare Blende mit einer Blendenfläche. Die Einstelleinheit umfasst ein erstes Einstellelement mit einem Aufnahmeabschnitt zur Aufnahme der Blende und ein zweites Einstellelement mit einem Befestigungsabschnitt zur Befestigung am Einlaufgehäuse. Das erste Einstellelement steht mit dem zweiten Einstellelement über eine Führung in Verbindung und ist entlang einer ersten Einstellbewegung relativ zum zweiten Einstellelement bewegbar, so dass die relative Position des ersten Einstellelements zum zweiten Einstellelement einstellbar ist. Über die Führung wird die besagte Einstellbewegung geführt.

Durch die relative Verschiebbarkeit zwischen dem ersten Einstellelement und dem zweiten Einstellelement kann der Aufnahmeabschnitt bezüglich des Befestigungsabschnittes und somit auch bezüglich des Einlaufgehäuses positioniert werden.

Weiter umfasst das zweite Einstellelement Justierelemente, mit welchen das zweite Einstellelement entlang einer zweiten Einstellbewegung relativ zum Einlaufgehäuse einstellbar ist. Die zweite Einstellbewegung verläuft dabei bevorzugt in eine andere Richtung wie die erste Einstellbewegung, so dass der Aufnahmeabschnitt und somit die Blende in zwei Richtungen positionierbar ist. Besonders bevorzugt greifen die Justierelemente in das Einlaufgehäuse ein.

Die erste Einstellbewegung ist eine translatorische Einstellbewegung entlang einer Längsachse und die zweite Einstellbewegung eine rotatorische Einstellbewegung oder eine Kippbewegung um eine Rotationsachse. Die Rotationsachse verläuft vorzugsweise rechtwinklig zur besagten Längsachse. Die translatorische Bewegung verläuft im eingebauten Zustand der Einstelleinheit in der Vertikalen. Die Rotationsachse verläuft ebenfalls im eingebauten Zustand in der Horizontalen.

Durch die Ausbildung der einzelnen Elemente derart, dass eine translatorische Bewegung im eingebauten Zustand in der Vertikalen verläuft und die Rotationsachse in der Horizontalen verläuft, wird eine besonders gute Einstellbarkeit in die Wesentlichen Richtungen erlaubt. Das heisst, das Blendenelement kann sehr gut an verschiedenste Einbausituationen angepasst werden. Gerade die spezifische Einstellbarkeit aus Rotation und Translation ist bezüglich der beiden beanspruchten Richtungen vorteilhaft, weil einerseits die Höhe zum Boden und andererseits die Neigung zur Wand des Blendenelementes eingestellt werden kann, wodurch den unterschiedlichsten Einbausituationen Rechnung getragen werden kann.

Vorzugsweise ist die besagte Führung eine Längsführung, über welche das erste Einstellelement mit dem zweiten Einstellelement in Verbindung steht. Entlang dieser Längsführung lässt sich das erste Einstellelement zum zweiten Einstellelement relativ positionieren.

Die besagte Längsführung weist vorzugsweise eine Vielzahl Rasten auf. Die Rasten liegen in einem Rastermass beabstandet zueinander und erlauben die Positionierung zwischen dem ersten Einstellelement und dem zweiten Einstellelement im vorbestimmten Rastermass. Die Rasten können auch als Verzahnung bezeichnet werden.

In einer besonders bevorzugten Ausführung sind die Rasten an einem Rastelement angeformt. Das Rastelement ist bewegbar zu einem der besagten Einstellelemente gelagert und mit einem Befestigungselement, insbesondere einer Stellschraube, zum besagten Einstellelement feststellbar. Am anderen Einstellelement sind die Rasten fest angeformt. Das Rastelement ist dabei mit den besagten fest angeformten Rasten in den Eingriff bringbar. Das Rastelement ist von einer Eingriffsstellung, in welcher die Rasten von beiden Einstellelementen miteinander im Eingriff sind, in eine Freigabestellung, in welcher die Rasten aus dem Eingriff sind, bewegbar. Auch ist das Rastelement von der Freigabestellung in die Eingriffsstellung bewegbar. Wenn die Rasten aus dem Eingriff sind, lässt sich das erste Einstellelement zum zweiten Einstellelement verschieben.

Die Längsführung weist eine Führungsaufnahme und ein in die Führungsaufnahme eingreifender Führungskamm auf, wobei die Führungsaufnahme vorzugsweise am ersten Einstellelement und der Führungskamm vorzugsweise am zweiten Einstellelement angeordnet bzw. angeformt ist.

Die Rasten sind vorzugsweise Teil der Führungsaufnahme, während das besagte Rastelement innerhalb der Führungsaufnahme bewegbar ist.

Vorzugsweise ist das zweite Einstellelement über mindestens ein Befestigungsmittel, insbesondere eine Schraube, mit dem Einlaufgehäuse verbindbar.

Das besagte Justierelement sind vorzugsweise zwei benachbart im zweiten Einstellelement drehbar gelagerte Stellschrauben mit jeweils einem Schraubenkopf und einem sich entlang einer Schraubenachse erstreckenden Gewindeabschnitt. Der Schraubenkopf der einen Stellschraube bewegt das Einstellelement gegen das Einlaufgehäuse und der Schraubenkopf der anderen Stellschrauben bewegt das Einstellelement vom Einlaufgehäuse weg. Durch diese Konterbewegung kann bei Betätigung von beiden Stellschrauben, die besagte Kippbewegung erreicht werden. Bei der Einstellung werden jeweils bevorzugt beide Schrauben betätigt.

Vorzugsweise wirkt die eine Stellschraube mit der dem Gewindeabschnitt abgewandten Vorderfläche des Schraubenkopfes auf das Einstellelement, während die Stellschraube mit der dem Gewindeabschnitt zugewandten Rückfläche des Schraubenkopfes auf das Einstellelement wirkt.

Mit anderen Worten gesagt: Die eine Stellschraube greift mit der Vorderfläche des Schraubenkopfes an einer rückseitigen Anschlagsfläche des zweiten Einstellelementes an und die andere Stellschraube greift mit dem der Rückseite des Schraubenkopfes an einer vorderseitigen Anschlagsfläche des zweiten Einstellelementes an. Somit kann mit der Stellschraube über die Wirkung auf die besagten Anschlagsflächen die Einstellbewegung aufgebracht werden. Bei einer Drehbewegung der Stellschraube wird über den Schraubenkopf und die Anschlagsflächen die besagte Kippbewegung bereitgestellt.

Die Stellschrauben liegen mit ihren Mittelachsen vorzugsweise beabstandet zueinander in einer gemeinsamen Ebene, welche Ebene rechtwinklig zur besagten Rotationsachse steht.

Das besagte Befestigungsmittel, insbesondere die Schraube, zur Befestigung des zweiten Einstellelementes zum Einlaufgehäuse ist vorzugsweise eine der besagten Stellschrauben.

Der besagte Aufnahmeabschnitt für die Aufnahme der Blende erstreckt sich vorzugsweise entlang einer Achse. Der Aufnahmeabschnitt verfügt über Führungsflächen für die Aufnahme der Blende, wobei die Führungsflächen vorzugsweise mit Rastzähnen versehen sind. Somit kann die Blende mit einem entsprechenden Führungselement im Aufnahmeabschnitt gehalten werden. Die Blende kann entlang der Achse verschoben werden. Durch die Rastzähne kann die Halterung der Blende verbessert werden.

Eine Blendenanordnung für eine sanitäre Installation, insbesondere einen Bodenablauf einer Dusche, umfasst eine Einstelleinheit nach obiger und eine mit der Einstelleinheit verbindbare Blende. Die Blende umfasst eine Blendenfläche, welche im eingebauten Zustand von vorne her sichtbar ist. Die Blende ist mit dem Aufnahmeabschnitt des ersten Einstellelementes verbindbar.

Die Blende umfasst vorzugsweise mindestens ein Führungselement, welches mit dem besagten Aufnahmeabschnitt verbindbar ist, wobei das Führungselement in der Aufnahme längsverschieblich ist, über welche Längsbewegung die Position der Blende relativ zur Einstelleinheit einstellbar ist.

Besonders bevorzugt sind bezüglich des Innenraums zwei gegenüberliegende Einstelleinheiten angeordnet und die Blende umfasst zwei Führungselemente, welche mit den Einstelleinheiten verbindbar sind.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht eines Einlaufgehäuses mit erfindungsgemässen Einstelleinheiten ohne Blende;
- Fig. 2: eine perspektivische und teilweise im Bereich des Einstellelementes geschnittene Ansicht des Einlaufgehäuses gemäss Figur 1 mit dargestellter Blende;
- Fig. 3: eine Detailansicht der Figur 2;
- Fig. 4: eine Schnittdarstellung durch die Einstelleinheit gemäss Figur 1;
- Fig. 5: eine perspektivische und teilweise geschnittene Ansicht der Einstelleinheit gemäss Figur 1;
- Fig. 6a/b: zwei Perspektivansichten von Blenden nach einer ersten Ausführung zur Verbindung mit den Einstelleinheiten nach den Figuren 1 bis 5;
- Fig. 7: eine Perspektivansicht einer Blende nach einer zweiten Ausführung zur Verbindung mit den Einstelleinheiten nach den Figuren 1 bis 5;
- Fig. 8: eine Perspektivansicht einer Blende nach einer dritten Ausführung zur Verbindung mit den Einstelleinheiten nach den Figuren 1 bis 5; und
- Fig. 9a/b: zwei Perspektivansichten von Blenden nach einer vierten Ausführung zur Verbindung mit den Einstelleinheiten nach den Figuren 1 bis 5.

### BESCHREIBUNG BEVORZUGTER AUSFÜHRUNGSFORMEN

In der Figur 1 wird eine perspektivische Ansicht einer Einlaufanordnung für einen Bodenablauf einer sanitären Installation gezeigt. Die sanitäre Installation kann beispielsweise eine Dusche sein. Über die Einlaufanordnung kann aus der sanitären Installation abzuführendes Wasser einem Ablaufsystem zugeführt werden.

Die Einlaufanordnung gemäss der Figur 1 umfasst ein Einlaufgehäuse 3. Das Einlaufgehäuse 3 weist eine Wandung 21 auf, welche einen Innenraum 22 begrenzt. Der Innenraum 22 ist über eine Einlassöffnung 23 und eine Auslassöffnung 24 in der Wandung 21 zugänglich. Das Wasser fliesst über die Einlassöffnung 23 von der sanitären Installation, beispielsweise einem Boden einer Dusche, in den Innenraum 22 ein und verlässt den Innenraum 22 über die Auslassöffnung 24 und das sich der Auslassöffnung 24 anschliessende Ablaufrohr 25 in Richtung des Ablaufsystems. Die Einlassöffnung 23 weist hier einen rechteckigen Querschnitt auf und wird durch Seitenkanten 26, 27 und 28 begrenzt. Das Wasser strömt über die untere Seitenkante 26 in den Innenraum 22 ein. Das heisst, dass die untere Seitenkante 26 in der eingebauten Position im Wesentlichen bündig mit der Oberfläche eines Bodens sein muss, sodass ein vollständiger Ablauf des Wassers gewährleistet werden kann.

In der Figur 2 wird die Einlaufanordnung im eingebauten Zustand gezeigt. Das Einlaufgehäuse 3 ist dann hinter einer Wand 29 eingebaut. Die Einlassöffnung 23 wird teilweise durch eine Blende 2 verdeckt. Die Blende 2 sorgt einerseits für einen ästhetischen Effekt und dient andererseits der Bereitstellung eines Spaltes 34 zwischen dem Boden 30 und der Unterkannte 31 der Blende, durch welchen das Wasser in das Einlaufgehäuse 3 fliessen kann.

Die Blende 2 ist über zwei Einstelleinheiten 1 gemäss der vorliegenden Erfindung im Einlaufgehäuse 3 gehalten. Hier sind bezüglich des Innenraums 22 des Einlaufgehäuses 3 zwei gegenüberliegende Einstelleinheiten 1 angeordnet, welche die Blende 2 entsprechend zum Einlaufgehäuse 3 lagern. Die Einstelleinheit dient aber nicht nur der Lagerung der Blende, sondern auch der Einstellung der Lage der Blende bezüglich des Einlaufgehäuses 3 bzw. bezüglich der Wand 29 und des Bodens 30.

In der Folge wird die erfindungsgenässe Einstelleinheit 1 anhand der Figuren 3 bis 5 erläutert.

Die Einstelleinheit 1 umfasst ein erstes Einstellelement 4 mit einem Aufnahmeabschnitt 5 zur Aufnahme der Blende 2 und ein zweites Einstellelement 6 mit einem Befestigungsabschnitt 7 zur Befestigung der Einstelleinheit 1 am Einlaufgehäuse 3. Das erste Einstellelement 4 steht mit dem zweiten Einstellelement 6 über eine Führung 8 in Verbindung. Das erste Einstellelement 4 ist entlang einer ersten Einstellbewegung T relativ zum zweiten Einstellelement 6 bewegbar, so dass die relative Position des ersten Einstellelements 4 zum zweiten Einstellelement 6 einstellbar ist. Somit wird die Position des am ersten Einstellelement 4 angeordneten Aufnahmeabschnittes 5 zum Einlaufgehäuse 3 entlang dieser ersten Richtung einstellbar.

Das zweite Einstellelement 6 umfasst Justierelemente 14, mit welchem das zweite Einstellelement 6 entlang einer zweiten Einstellbewegung R relativ zum Einlaufgehäuse 3 einstellbar ist. Die Justierelemente 14 lassen sich in der Figur 3 erkennen und greifen in das Einlaufgehäuse 3 ein.

Die erste Einstellbewegung T ist eine translatorische Einstellbewegung entlang einer Längsachse L. Somit kann also die Blende 2 in ihrer Höhe bzgl. des Bodens 30 festgelegt werden. Die zweite Einstellbewegung R ist vorzugsweise eine rotatorische Einstellbewegung oder eine Kippbewegung um eine Rotationsachse A. Die Rotationsachse A ist vorzugsweise rechtwinklig zur besagten Längsachse L angeordnet. Die Rotationsachse A verläuft im eingebauten Zustand parallel zum Boden 30. Über diese Kippbewegung R kann die Neigung der Blende 2 bezüglich der Wand 29 eingestellt werden. Bevorzugt verläuft dabei die Vorderfläche oder Blendenfläche 20 parallel zur Wand 29.

Die Figuren 4 und 5 zeigen, dass die besagte Führung 8 zwischen dem ersten Einstellelement 4 und dem zweiten Einstellelement 6 vorzugsweise eine Längsführung 8 ist. Über diese Längsführung 8 steht das erste Einstellelement 4 mit dem zweiten Einstellelement 6 in Verbindung. Über die Längsführung sind die beiden Einstellelemente 4, 5 relativ zueinander bewegbar und einstellbar.

Besonders bevorzugt weist die Längsführung 8 eine Vielzahl von Rasten 9 auf. Die Rasten 9 können auch als Verzahnung bezeichnet werden. Die Rasten 9 sind in einem vorbestimmten Rastermass beanstandet zueinander angeordnet. Somit wird die Positionierung zwischen dem ersten Einstellelement 4 und dem zweiten Einstellelement 6 im vorbestimmten Rastermass ermöglicht. Mit anderen Worten heisst dies, dass das erste Einstellelement 4 in kleinen Schritten, die dem Rastermass entsprechen, zum zweiten Einstellelement 6 positionierbar sind. Zudem sorgen die Rasten 9 für einen Formschluss zwischen dem ersten Einstellelement 4 und dem zweiten Einstellelement 5, was sich für die Dauerhaftigkeit der Verbindung vorteilhaft erweist.

Die Rasten 9 am ersten Einstellelement 4 sind hier an einem Rastelement 10 angeordnet. Das Rastelement 10 ist bewegbar zum ersten Einstellelement 4 gelagert. Über ein Befestigungselement 32, welches hier die Gestalt einer Schraube 32 aufweist, ist das Rastelement 10 zum besagten Einstellelement 4 feststellbar. Mit der Schraube 32 kann also das Rastelement 10 fixiert werden. Wenn die Schraube 32 gelöst wird, ist das Rastelement 10 quer zum Schaft 32 der Schraube 32 bewegbar. Weiter umfasst das andere Einstellelement, hier das zweite Einstellelement 6, ebenfalls Rasten 9, welche an diesem Einstellelement 6 fest angeformt sind. Die Rasten 9 am Rastelement 10 sind dabei mit den Rasten 9 am zweiten Einstellelement 6 in den Eingriff bringbar. Hierfür ist das Rastelement 10 von einer Eingriffstellung, in welcher die Rasten 9 miteinander in Eingriff sind, in eine Freigabestellung, in welcher die Rasten 9 aus dem Eingriff sind, lösbar bzw. bewegbar. Diese Bewegbarkeit quer zum Schaft der Schraube 32 wird in der Figur 5 gezeigt. In der Freigabestellung ist die Schraube 32 gelöst und das Rastelement 10 ist nicht im Eingriff mit den Rasten 9 im zweiten Einstellelement 6. Folglich kann das erste Einstellelement 4 bezüglich des zweiten Einstellelements 6 bewegt werden. Sobald der Installateur die gewünschte Höhe eingestellt hat, kann er die Schraube 32 betätigen, wobei das Rastelement 10 von seiner Freigabestellung in die Eingriffstellung bewegt wird. In der Eingriffstellung greifen die Rasten 9 des Rastelementes 10 in die Rasten 9 am zweiten Einstellelement 6 ein und die beiden Einstellelemente 4, 6 sind zueinander fixiert.

Die besagte Längsführung 8 umfasst eine Führungsaufnahme 11, welche hier am zweiten Einstellelement 6 angeordnet ist und einen in die Führungsaufnahme 11 eingreifender Führungskamm 12. Der Führungskamm 12 ist hier am ersten Einstellelement 4 angeordnet. Relativ zum Führungskamm 12 ist das besagte Rastelement 10 verschieblich und kann innerhalb der Führungsaufnehme 11 bewegt werden. Die Rasten 9 sind vorzugsweise Teil der Führungsaufnahme 11.

In der Figur 3 wird gezeigt, dass das zweite Einstellelement 6 über mindestens ein Befestigungsmittel 13, insbesondere eine Schraube, mit dem Einlaufgehäuse verbindbar ist. Die Schraube 13 greift in ein Gewinde 33, welches Teil des Einlaufgehäuses 3 ist. Bei Betätigung der Schraube 13 wird die gesamte Einstelleinheit 1 zum Einlaufgehäuse 3 bewegt und festgestellt. Die Schraube 13 arbeitet gewissermassen mit dem Justierelement 14 zusammen oder ist Teil des Justierelementes 14, wie dies nun in der Folge weiter beschrieben wird.

Das Justierelement 14 umfasst zwei benachbart im zweiten Einstellelement 6 drehbar gelagerte Stellschrauben 14 mit jeweils einem Schraubenkopf 15 und einem sich entlang einer Schraubenachse M erstreckenden Gewindeabschnitt 16. Die eine Stellschraube trägt das Bezugszeichen 14a und die andere Stellschraube das Bezugszeichen 14b. Die Stellschraube mit dem Bezugszeichen 14b kann identisch zum Befestigungsmittel 13 sein. Der Schraubenkopf 15 der einen Stellschraube 14a bewegt das Einstellelement 6 gegen das Einlaufgehäuse 3. Der Schraubenkopf 15 der anderen Stellschraube 14b bewegt das Einstellelement vom Einlaufgehäuse 3 weg. Somit kann über die Betätigung von beiden Stellschrauben 14a und 14b eine Lageänderung des zweiten Einstellelementes 6 zum Einlaufgehäuse 3 erreicht werden. Wird hauptsächlich die untere Stellschraube 14a betätigt, so wird sich das Einstellelement 6 vom Einlaufgehäuse 3 weg bewegen. Bei einer hauptsächlichen Betätigung der oberen Stellschraube 14b wird das Einstellelement 6 zum Einlaufgehäuse 3 hin bewegt. Die Betätigung der Stellschrauben 14a und 14b erfolgt vorzugsweise gleichmässig, aber jeweils in Gegenrichtung, so dass das Einstellelement 6 gekippt wird.

Die Stellschraube 14a wirkt mit ihrer Vorderfläche 38 auf das Einstellelement 6, während die Stellschraube 14b mit der Rückfläche 39, welche dem Gewindeabschnitt 16 zugewandt ist auf das Einstellelement 6 wirkt. Die Vorderfläche 38 der einen Stellschraube 14a wirkt auf eine rückseitige Anschlagsfläche 40 des zweiten Einstellelementes 6 und die Rückfläche 38 der Stellschraube 14b wirkt auf eine vorderseitige Anschlagsfläche 41 des zweiten Einstellelementes 6. Die Stellschrauben 14a, 14b wirken dabei mit den Flächen 38, 39 auf zwei Anschlagsflächen 40, 41 einer Seitenwand 42 des zweiten Einstellelementes 6.

Von den Figuren 4 und 5 kann erkannt werden, dass der Aufnahmeabschnitt 5 zur Aufnahme der Blende 2 sich entlang einer Achse B erstreckt. Entlang dieser Achse B kann die Blende 2 verschoben werden. Die Achse B steht dabei parallel zum Boden und rechtwinklig zur Wand 29. Hierdurch kann die Blende 2 in ihrer Tiefe derart eingestellt werden, dass diese mit der Wand 29 in Kontakt kommt oder in einem definierten Abstand zur Wand 29 zu liegen kommt. Der Aufnahmeabschnitt 5 verfügt über Führungsflächen 17 für die Aufnahme der Blende 2. Vorzugsweise sind die Führungsflächen 17 mit Rastzähnen 18 versehen. Diese Rastzähne 18 arbeiten mit der Blende 2 gemäss der untenstehenden Beschreibung zusammen.

Die Blende 2 verfügt über mindestens ein Führungselement 19. Das Führungselement 19 hat hier die Gestalt eine länglichen Stabes, dessen Seitenflächen mit den Führungsflächen 17 des Aufnahmeabschnittes 5 zusammen arbeiten. Das Führungselement 19 ist also mit den besagten Aufnahmeabschnitt 5 verbindbar. Das Führungselement 19 ist im Aufnahmeabschnitt 5 längsverschieblich wobei über diese Längsbewegung entlang der Achse B die Position der Blende 2 relativ zur Einstelleinheit 1 bzw. zur Wand 29 einstellbar ist. Das Führungselement 19 kann, wie in der Figur 4 gezeigt, ebenfalls über Rastzähne 18 verfügen, welche mit den Rastzähnen 18 des Aufnahmeabschnittes 5 zusammen arbeiten. Somit kann die Blende in vorbestimmten Abständen, welche durch die Rastzähne 18 definiert werden, eingestellt werden. Zudem verhindern die Rastzähne 18 auch ein unbeabsichtigtes Herausfallen der Blende 2. Die Rastzähne 18 dienen also auch als reibungserhöhende Struktur zwischen dem Aufnahmeabschnitt 5 und dem Führungselement 19.

In den Figuren 6a und 6b wird eine erste bevorzugte Ausführungsform einer Blende 2 gezeigt. Die Blende 2 umfasst zwei Führungselemente 19 welche von der Rückseite 35 der Blende abstehen. Die Führungselemente 19 sind über einen Befestigungssteg 36 mit der Rückseite 35 der Blende 2 verbunden.

Die Führungselemente 19 lassen sich mit der Einstelleinheit 1 gemäss obiger Beschreibung verbinden. Hierfür sind zwei Einstelleinheiten 1 im Innenraum 22 des Einlaufgehäuses 3 angeordnet, wobei der Abstand zwischen den Einstelleinheiten 1 im Wesentlichen dem Abstand der Führungselemente 19 entspricht. Vorderseitig weist die Blende 2 eine Blendenfläche 20 auf. Diese Blendenfläche 20 ist durch den Benutzer der sanitären Installation einsehbar. Oberseitig ist die Blendenfläche leicht abgeschrägt ausgebildet.

Die Blende 2 gemäss den Ausführungsformen nach den Figuren 6a und 6b kann beispielsweise aus Metall oder Kunststoff sein, während die Führungselemente 19 und der Befestigungssteg 36 bevorzugt aus einem Kunststoff sind. Die Führungselemente 19 und der Befestigungssteg 36 können dabei einstückig oder zweistückig gespritzt werden und werden auf die Rückfläche 35 der Blende aufgeklebt oder aufgerastet.

Die Figur 7 zeigt eine weitere mögliche Ausführungsform der Blende 2. Gleiche Teile sind mit gleichen Bezugszeichen versehen. Hier sind die Führungselemente 19 an einem Blendenrahmen 37 angeformt. Der Blendenrahmen 37 dient der Aufnahme eines hier nicht gezeigten Blendeneinsatzes. Der Blendeneinsatz kann beispielsweise die Gestalt von Fliesen aufweisen.

In der Figur 8 wird eine weitere Ausführungsform einer Blende 2 gezeigt. Diese Blende 2 gemäss der Figur 8 ist vorzugsweise aus Metall hergestellt, wobei die Blendenfläche 20 eine Fliese ist. Von der Rückseite 35 erstrecken sich die an der eigentlichen Blende 2 angeformten Führungselemente 19.

In den Figuren 9a und 9b wird eine weitere Ausführungsform der Blende 2 gezeigt, wobei wiederum gleiche Teile mit gleichen Bezugszeichen versehen sind. Hier sind die Führungselemente 19 mit Befestigungsmitteln 43, insbesondere über Schrauben 43 oder Nieten mit der eigentlichen Blende 2 verbunden. Die Führungselemente 19 erstrecken sich wiederum von der Rückseite 35 der Blende weg.

**BEZUGSZEICHENLISTE**

| | | | |
|---|---|---|---|
| 1 | Einstelleinheit | 29 | Wand |
| 2 | Blende | 30 | Boden |
| 3 | Einlaufgehäuse | 31 | Unterkante |
| 4 | erstes Einstellelement | 32 | Befestigungselement |
| 5 | Aufnahmeabschnitt | 33 | Gewinde |
| 6 | zweites Einstellelement | 34 | Spalt |
| 7 | Befestigungsabschnitt | 35 | Rückseite |
| 8 | Längsführung | 36 | Befestigungssteg |
| 9 | Rasten | 37 | Blendenrahmen |
| 10 | Rastelement | 38 | Vorderfläche |
| 11 | Führungsaufnahme | 39 | Rückfläche |
| 12 | Führungskamm | 40 | rückseitige Anschlagsfläche |
| 13 | Befestigungsmittel | 41 | vorderseitige Anschlagsfläche |
| 14 | Justierelement, Stellschraube | 42 | Seitenwand |
| 15 | Schraubenkopf | 43 | Schrauben |
| 16 | Gewindeabschnitt | | |
| 17 | Führungsflächen | T | erste Einstellbewegung |
| 18 | Rastzähne | R | zweite Einstellbewegung |
| 19 | Führungselement | A | Rotationsachse |
| 20 | Blendenfläche | B | Achse |
| 21 | Wandung | L | Längsachse |
| 22 | Innenraum | | |
| 23 | Einlassöffnung | | |
| 24 | Auslassöffnung | | |
| 25 | Ablaufrohr | | |
| 26 | untere Seitenkante | | |
| 27 | Seitenkante | | |
| 28 | Seitenkante | | |

## Patentansprüche

1. Einlaufanordnung für eine sanitäre Installation, insbesondere einen Bodenablauf einer Dusche, umfassend
ein Einlaufgehäuse mit einer Wandung (21), die einen Innenraum (22) begrenzt, einer Einlassöffnung (23) und einer Auslassöffnung (24), und
mindestens eine Blendenanordnung umfassend eine Einstelleinheit (1) und eine mit der Einstelleinheit verbindbare Blende (2) mit einer Blendenfläche (20),
wobei die Einstelleinheit (1) ein erstes Einstellelement (4) mit einem Aufnahmeabschnitt (5) zur Aufnahme der Blende (2) und ein zweites Einstellelement (6) mit einem Befestigungsabschnitt (7) zur Befestigung am Einlaufgehäuse (3) umfasst,
wobei die Einstelleinheit (1) im Innenraum (22) des Einlaufgehäuses (3) mit dem zweiten Einstellelement (6) befestigt ist,
wobei das erste Einstellelement (4) mit dem zweiten Einstellelement (6) über eine Führung (8) in Verbindung steht, und wobei das erste Einstellelement (4) entlang einer ersten Einstellbewegung (T) relativ zum zweiten Einstellelement (6) bewegbar ist, so dass die relative Position des ersten Einstellelements (4) zum zweiten Einstellelement (6) einstellbar ist,
wobei das zweite Einstellelement (6) Justierelemente (14) umfasst, mit welchen das zweite Einstellelement (6) entlang einer zweiten Einstellbewegung (R) relativ zum Einlaufgehäuse (3) einstellbar ist, und
wobei die erste Einstellbewegung (T) eine translatorische Einstellbewegung entlang einer Längsachse (L) ist, die im eingebauten Zustand der Einstelleinheit in der Vertikalen verläuft, **dadurch gekennzeichnet, dass** die zweite Einstellbewegung (R) eine rotatorische Einstellbewegung oder eine Kippbewegung um eine Rotationsachse (A) ist, wobei die Rotationsachse (A) im eingebauten Zustand in der Horizontalen verläuft und vorzugsweise rechtwinklig zur besagten Längsachse (L) verläuft.

2. Einlaufanordnung nach Anspruch 1, **dadurch gekennzeichnet, dass** die besagte Führung eine Längsführung (8) ist, über welche das erste Einstellelement (4) mit dem zweiten Einstellelement (6) in Verbindung steht, wobei das erste Einstellelement (4) entlang dieser Längsführung (8) zum zweiten Einstellelement (6) einstellbar ist.

3. Einlaufanordnung nach Anspruch 2, **dadurch gekennzeichnet, dass** die Längsführung (8) eine Vielzahl Rasten (9) aufweist, welche Rasten (9) in einem Rastermass beabstandet zueinander liegen und die Positionierung zwischen dem ersten Einstellelement (4) und dem zweiten Einstellelement (5) im vorbestimmten Rastermass erlauben.

4. Einlaufanordnung nach Anspruch 3, **dadurch gekennzeichnet, dass** Rasten (9) an einem Rastelement (10) angeformt sind, welches bewegbar zu einem der besagten Einstellelemente (4) gelagert ist und mit einem Befestigungselement (32), insbesondere einer Stellschraube, zum besagten Einstellelement (4) feststellbar ist und dass Rasten (9) am anderen Einstellelement (6) fest angeformt sind, wobei das Rastelement (10) von einer Eingriffsstellung, in welcher die Rasten im Eingriff sind, in eine Freigabestellung, in welcher die Rasten aus dem Eingriff sind, lösbar bzw. bewegbar ist.

5. Einlaufanordnung nach einem der Ansprüche 2 bis 4, **dadurch gekennzeichnet, dass** die Längsführung (8) eine Führungsaufnahme (11) und ein in die Führungsaufnahme (11) eingreifender Führungskamm (12) umfasst, wobei die Führungsaufnahme (11) vorzugsweise am ersten Einstellelement (4) und der Führungskamm vorzugsweise am zweiten Einstellelement (6) angeordnet bzw. angeformt ist.

6. Einlaufanordnung nach einem der vorhergehenden Ansprüche, **dadurch gekennzeichnet, dass** das zweite Einstellelement (6) über mindestens ein Befestigungsmittel (13), insbesondere eine Schraube, mit dem Einlaufgehäuse (3) verbindbar ist.

7. Einlaufanordnung nach einem der vorhergehenden Ansprüche, **dadurch gekennzeichnet, dass** das Justierelement (14) zwei benachbart im zweiten Einstellelement (6) drehbar gelagerte Stellschrauben (14) mit jeweils einem Schraubenkopf (15) und einem sich entlang einer Schraubenachse (M) erstreckenden Gewindeabschnitt (16) umfasst, wobei der Schraubenkopf (15) der einen Stellschraube (14a) das Einstellelement (6) gegen das Einlaufgehäuse (3) und wobei der Schraubenkopf (15) der anderen Stellschrauben (14b) das Einstellelement vom Einlaufgehäuse weg bewegt.

8. Einlaufanordnung nach Anspruch 7, **dadurch gekennzeichnet, dass** die Stellschrauben (14a, 14b) mit ihren Mittelachsen (M) beabstandet zueinander in einer gemeinsamen Ebene (E) liegen, welche Ebene (E) rechtwinklig zur besagten Rotationsachse (R) steht und/oder wobei das besagte Befestigungsmittel (13), insbesondere die Schraube, zur Befestigung des zweiten Einstellelementes zum Einlaufgehäuse (3) eine der besagten Stellschrauben (14a) ist.

9. Einlaufanordnung nach Anspruch 7 oder 8, **dadurch gekennzeichnet, dass** die eine Stellschraube (14a) mit der dem Gewindeabschnitt (16) abgewandten Vorderfläche (38), des Schraubenkopfes (15) auf das Einstellelement (6) wirkt, während die Stellschraube (14b) mit der dem Gewindeabschnitt (16) zugewandten Rückfläche (39) des Schraubenkopfes (15) auf das Einstellelement (6) wirkt.

10. Einlaufanordnung nach einem der vorhergehenden Ansprüche, **dadurch gekennzeichnet, dass** der Aufnahmeabschnitt (5) sich entlang einer Achse erstreckt und wobei der Aufnahmeabschnitt (5) über Führungsflächen (17) für die Aufnahme der Blende (2) verfügt, wobei die Führungsflächen (17) vorzugsweise mit Rastzähnen (18) versehen sind.

11. Einlaufanordnung nach einem der vorhergehenden Ansprüche, **dadurch gekennzeichnet, dass** die Blende (2) über mindestens ein Führungselement (19) verfügt, welches mit dem besagten Aufnahmeabschnitt (5) verbindbar ist, wobei das Führungselement (19) im Aufnahmeabschnitt (5) längsverschieblich ist, über welche Längsbewegung die Position der Blende relativ zur Einstelleinheit (1) einstellbar ist.

12. Einlaufanordnung nach einem der vorhergehenden Ansprüche, **dadurch gekennzeichnet, dass** zwei bezüglich des Innenraums gegenüberliegende Einstelleinheiten (1) angeordnet sind und dass die Blende zwei Führungselemente (19) umfasst, welche mit den Einstelleinheiten (1) verbindbar sind.

## Claims

1. Inlet arrangement for a sanitary installation, more particularly a floor drain of a shower, comprising
an inlet housing with a wall (21) which defines an interior space (22), an inlet opening (23) and an outlet opening (24), and
at least one cover arrangement comprising an adjusting unit (1) and a cover (2) with cover surface (20) which can be connected to the adjusting unit,
wherein the adjusting unit (1) has a first adjusting element (4) with a receiving portion (5) for receiving the cover (2), and a second adjusting element (6) with a fastening portion (7) for fixing on the inlet housing (3),
wherein the adjusting unit (1) is fastened to the second adjusting element (6) inside the interior space (22) of the inlet housing (3),
wherein the first adjusting element (4) is connected to the second adjusting element (6) via a guide (8), and wherein the first adjusting element (4) is movable relative to the second adjusting element (6) along a first adjusting movement (T), so that the relative position of the first adjusting element (4) can be set relative to the second adjusting element (6),
wherein the second adjusting element (6) comprises adjustors (14) with which the second adjusting element (6) can be adjusted relative to the inlet housing (3) along a second adjusting movement (R), and
wherein the first adjusting movement (T) is a translational adjusting movement along a longitudinal axis (L), which in the installed state of the adjusting unit runs vertically, **characterised in that** the second adjusting movement (R) is a rotational adjusting movement or a tilting movement about an axis of rotation (A), wherein the axis of rotation (A) in the installed state runs horizontally and preferably runs at right angles to the said longitudinal axis (L).

2. Inlet arrangement according to claim 1, **characterised in that** the said guide is a longitudinal guide (8) via which the first adjusting element (4) is connected to the second adjusting element (6), wherein the first adjusting element (4) can be adjusted relative to the second adjusting element (6) along this longitudinal guide (8).

3. Inlet arrangement according to claim 2, **characterised in that** the longitudinal guide (8) has a plurality of notches (9) which lie spaced from one another in a grid pattern and enable the positioning between the first adjusting element (4) and the second adjusting element (5) within the predetermined grid pattern.

4. Inlet arrangement according to claim 3, **characterised in that** notches (9) are formed on a detent element (10) which is mounted to be movable relative to one of the said adjusting elements (4) and can be fixed relative to the said adjusting element (4) by a fastening element (32), more particularly an adjusting screw, and that notches (9) are fixedly formed on the other adjusting element (6) wherein the detent element (10) can be moved from an engagement position in which the notches are in engagement, into a release position in which the notches are out of engagement.

5. Inlet arrangement according to one of claims 2 to 4, **characterised in that** the longitudinal guide (8) comprises a guide socket (11) and a guide comb (12) engaging in the guide socket (11), wherein the guide socket (11) is preferably arranged or moulded on the first adjusting element (4) and the guide comb is preferably arranged or moulded on the second adjusting element (6).

6. Inlet arrangement according to one of the preceding claims, **characterised in that** the second adjusting element (6) can be connected to the inlet housing (3) by at least one fastening means (13), more particularly a screw.

7. Inlet arrangement according to one of the preceding claims, **characterised in that** the adjustor (14) comprises two adjusting screws (14) mounted adjacent and rotatable in the second adjusting element (6), each with a screw head (15) and a threaded portion (16) extending along a screw axis (M), wherein the screw head (15) of the one adjusting screw (14a) moves the adjusting element (6) up against the inlet housing (3) and wherein the screw head (15) of the other adjusting screw (14b) moves the adjusting element away from the inlet housing.

8. Inlet arrangement according to claim 7, **characterised in that** the adjusting screws (14a, 14b) lie with their centre axes (M) spaced from one another in a common plane (E), which plane (E) is at right angles to the said axis of rotation (R) and/or wherein the said fastening means (13), more particularly the screw, for fastening the second adjusting element relative to the inlet housing (3) is one of the said adjusting screws (14a).

9. Inlet arrangement according to claim 7 or 8, **characterised in that** the one adjusting screw (14a) acts on the adjusting element (6) by the front face (38) of the screw head (15) facing away from the threaded portion (16), whilst the adjusting screw (14b) acts on the adjusting element (6) by the back (39) of the screw head (15) facing the threaded portion (16).

10. Inlet arrangement according to one of the preceding claims, **characterised in that** the receiving portion (5) extends along an axis and wherein the receiving portion (5) has guide faces (17) for receiving the cover (2), wherein the guide faces (17) are preferably provided with detent teeth (18).

11. Inlet arrangement according to one of the preceding claims, **characterised in that** the cover (2) has at least one guide element (19) which can be connected to the said receiving portion (5) wherein the guide element (19) is longitudinally displaceable in the receiving portion (5) wherein the position of the cover relative to the adjusting unit (1) can be adjusted via the longitudinal movement.

12. Inlet arrangement according to one of the preceding claims, **characterised in that** two adjusting units (1) are arranged opposite one another in relation to the interior space and that the cover comprises two guide elements (19) which can be connected to the adjusting units (1).

## Revendications

1. Dispositif d'écoulement pour une installation sanitaire, en particulier pour une bouche d'évacuation d'une douche, comprenant
un boîtier d'écoulement avec une paroi (21), qui limite un espace intérieur (22), avec une ouverture d'entrée (23) et une ouverture de sortie (24), et
au moins un dispositif d'écran comprenant une unité de réglage (1) et un écran (2) pouvant être relié à l'unité de réglage, avec une face d'écran (20),
dans lequel l'unité de réglage (1) comprend un premier élément de réglage (4) avec une partie de logement (5) destinée à contenir l'écran (2) et un deuxième élément de réglage (6) avec une partie de fixation (7) pour la fixation au boîtier d'écoulement (3),
dans lequel l'unité de réglage (1) est fixée dans l'espace intérieur (22) du boîtier d'écoulement (3) avec le deuxième élément de réglage (6),
dans lequel le premier élément de réglage (4) est relié au deuxième élément de réglage (6) par un guidage (8), et dans lequel le premier élément de réglage (4) est déplaçable le long d'une première course de réglage (T) par rapport au deuxième élément de réglage (6), de telle manière que la position relative du premier élément de réglage (4) par rapport au deuxième élément de réglage (6) soit réglable,
dans lequel le deuxième élément de réglage (6) comprend des éléments d'ajustement (14), avec lesquels le deuxième élément de réglage (6) est réglable par rapport au boîtier d'écoulement (3) le long d'une deuxième course de réglage (R), et
dans lequel la première course de réglage (T) est une course de réglage par translation le long d'un axe longitudinal (L), qui dans l'état monté de l'unité de réglage est orienté à la verticale,
**caractérisé en ce que** la deuxième course de réglage (R) est une course de réglage par rotation ou une course de pivotement autour d'un axe de rotation (A), dans lequel l'axe de rotation (A) est orienté à l'horizontale dans l'état monté et s'étend de préférence perpendiculairement audit axe longitudinal (L).

2. Dispositif d'écoulement selon la revendication 1, **caractérisé en ce que** ledit guidage est un guidage longitudinal (8), par lequel le premier élément de réglage (4) est relié au deuxième élément de réglage (6), dans lequel le premier élément de réglage (4) est réglable par rapport au deuxième élément de réglage (6) le long de ce guidage longitudinal (8).

3. Dispositif d'écoulement selon la revendication 2, **caractérisé en ce que** le guidage longitudinal (8) présente une multiplicité de crans (9), crans (9) qui sont espacés l'un de l'autre d'un pas de grille et permettent le positionnement entre le premier élément de réglage (4) et le deuxième élément de réglage (5) avec le pas de grille prédéterminé.

4. Dispositif d'écoulement selon la revendication 3, **caractérisé en ce que** des crans (9) sont formés sur un élément d'encliquetage (10), qui est monté de façon déplaçable par rapport à un desdits éléments de réglage (4) et qui peut être fixé par rapport audit élément de réglage (4) avec un élément de fixation (32), en particulier une vis de réglage, et **en ce que** des crans (9) sont formés fixement sur l'autre élément de réglage (6), dans lequel l'élément d'encliquetage (10) peut être dégagé ou déplacé d'une position d'engagement, dans laquelle les crans sont en prise, à une position de libération, dans laquelle les crans ne sont pas en prise.

5. Dispositif d'écoulement selon l'une quelconque des revendications 2 à 4, **caractérisé en ce que** le guidage longitudinal (8) comprend un logement de guidage (11) et un peigne de guidage (12) s'engageant dans le logement de guidage (11), dans lequel le logement de guidage (11) est disposé ou formé de préférence sur le premier élément de réglage (4) et le peigne de guidage de préférence sur le deuxième élément de réglage (6).

6. Dispositif d'écoulement selon l'une quelconque des revendications précédentes, **caractérisé en ce que** le deuxième élément de réglage (6) peut être assemblé au boîtier d'écoulement (3) par au moins un élément de fixation (13), en particulier une vis.

7. Dispositif d'écoulement selon l'une quelconque des revendications précédentes, **caractérisé en ce que** l'élément d'ajustement (14) comprend deux vis de réglage voisines (14) montées de façon rotative dans le deuxième élément de réglage (6) avec chacune une tête de vis (15) et une partie filetée (16) s'étendant le long d'un axe de vis (M), dans lequel la tête de vis (15) d'une vis de réglage (14a) déplace l'élément de réglage (6) vers le boîtier d'écoulement (3) et dans lequel la tête de vis (15) de l'autre vis de réglage (14b) écarte l'élément de réglage du boîtier d'écoulement.

8. Dispositif d'écoulement selon la revendication 7, **caractérisé en ce que** les vis de réglage (14a, 14b) sont situées à distance l'une de l'autre avec leurs axes centraux (M) dans un plan commun (E), plan (E) qui est perpendiculaire audit axe de rotation (R) et/ou dans lequel ledit moyen de fixation (13), en particulier la vis, pour la fixation du deuxième élément de réglage par rapport au boîtier d'écoulement (3) est une desdites vis de réglage (14a).

9. Dispositif d'écoulement selon la revendication 7 ou 8, **caractérisé en ce que** la vis de réglage (14a) agit sur l'élément de réglage (6) avec la face avant (38) de la tête de vis (15) détournée de la partie filetée (16), tandis que la vis de réglage (14b) agit sur l'élément de réglage (6) avec la face arrière (39) de la tête de vis (15) tournée vers la partie filetée (16).

10. Dispositif d'écoulement selon l'une quelconque des revendications précédentes, **caractérisé en ce que** la partie de logement (5) s'étend le long d'un axe et dans lequel la partie de logement (5) comporte des faces de guidage (17) pour le logement de l'écran (2), dans lequel les faces de guidage (17) sont de préférence dotées de dents d'encliquetage (18).

11. Dispositif d'écoulement selon l'une quelconque des revendications précédentes, **caractérisé en ce que** l'écran (2) comporte au moins un élément de guidage (19), qui peut être relié à ladite partie de logement (5), dans lequel l'élément de guidage (19) peut coulisser longitudinalement dans la partie de logement (5), mouvement longitudinal par lequel la position de l'écran par rapport à l'unité de réglage (1) peut être réglée.

12. Dispositif d'écoulement selon l'une quelconque des revendications précédentes, **caractérisé en ce que** deux unités de réglage (1) sont disposées en opposition par rapport à l'espace intérieur et **en ce que** l'écran comprend deux éléments de guidage (19), qui peuvent être reliés aux unités de réglage (1).
